# EUROPÄISCHE PATENTSCHRIFT

(11) **EP 0 278 039 B1**
(45) Veröffentlichungstag und Bekanntmachung des Hinweises auf die Patenterteilung: **11.12.1991**
(21) Anmeldenummer: 87102062.4
(22) Anmeldetag: 13.02.1987
(51) Int. Cl.: F26B 5/06

(54) **Einrichtung zur Gefriertrocknung**
Freeze-drying apparatus
Appareil de lyophilisation

(43) Veröffentlichungstag der Anmeldung: 17.08.1988
(73) Patentinhaber: FINN-AQUA SANTASALO-SOHLBERG GmbH, D-50354 Hürth (DE)
(72) Erfinder: May, Heinz, D-5014 Pulheim (DE)
(74) Vertreter: Leineweber, Jürgen, Dipl.-Phys.

(56) Entgegenhaltungen:
- GB-A- 701 888
- GB-A- 1 423 353
- US-A- 2 353 986
- US-A- 3 280 471
- US-A- 3 451 189

## Beschreibung

Die Erfindung bezieht sich auf eine Einrichtung zur Gefriertrocknung von in Behältern (Flaschen, Vials) befindlichen Produkten
mit einer Kammer, mehreren in der Kammer vertikal verschiebbar angeordneten Stellplatten und mit mindestens einer der Verschiebung der Stellplatten dienenden Kolbenstange, deren Betätigungseinrichtung außerhalb der Kammer angeordnet ist.

Die Gefriertrocknung wird in erster Linie zur Konservierung temperaturempfindlicher Produkte eingesetzt, deren Eigenschaften erhalten bleiben sollen. In den Bereichen Pharmazie, Biologie und Medizin findet die Gefriertrocknung ihr Hauptanwendungsgebiet.

Der übliche Gefriertrocknungs-Prozeß läuft etwa folgendermaßen ab: Während einer ersten Phase wird das Wasser enthaltende Produkt gefroren (zum Beispiel bei einer Stellplatten-Temperatur von -40° C). Danach findet die Sublimation des in Eisform vorliegenden Wassers statt, und zwar unter Vakuum (etwa 10⁻¹ mbar). Nach dieser Haupttrocknung findet die Nachtrocknung statt, um extrem niedrige Restfeuchten zu erzielen. Während der Nachtrocknung wird das Produkt so weit wie möglich erwärmt. Der Druck, bei dem die Nachtrocknung stattfindet, liegt bei etwa 10⁻³ mbar.

Aus den US-Patentschriften 3,448,556 und 3,451,189 sind Einrichtungen zur Gefriertrocknung der eingangs erwähnten Art bekannt. Bei den offenbarten Einrichtungen handelt es sich um größere Gefriertrocknungsanlagen, bei denen sich das zu lyophilisierende Produkt (Impfstoffe, Enzyme, Vitamine, Hormone, Viren oder dergleichen) in einer Vielzahl von kleinen Behältern befindet. Zur Durchführung der Gefriertrocknung werden diese Behälter auf die in der Höhe verschiebbaren Stellplatten abgesetzt. Auf den Behältern befindet sich jeweils ein Spezialstopfen, der während des Ablaufs des Gefriertrocknungsprozesses das Abströmen des Wasserdampfes nur wenig behindert. Ist der Gefriertrocknungsprozeß abgeschlossen, werden die Stellplatten mit Hilfe einer in die Kammer einfahrenden Kolbenstange zusammengeschoben. Dadurch werden die Stopfen in die Behälteröffnungen gedrückt. Der wesentliche Vorteil dieser Maßnahmen liegt darin, daß die Behälter unter Vakuum oder Inertgasatmosphäre verschlossen werden können. Erst nach dem Verschluß der Behälter wird die Kammer zum Zwecke des Herausnehmens der gefriergetrockneten Produkte geöffnet.

Bei der Durchführung von Gefriertrocknungsprozessen der beschriebenen Art werden besonders hohe Anforderungen an die Sterilität der Umgebung gestellt. Es ist deshalb bekannt, die gesamte Anlage (Gefriertrocknungskammer, Kondensator und dergleichen) entweder vor jedem Einbringen einer neuen Charge des zu lyophilisierenden Produktes oder in gewünschten Zeitabständen zu sterilisieren. Dazu wird beispielsweise in die vorab evakuierte Anlage Sattdampf mit einem bestimmten Überdruck eingelassen. Die Sterilisationstemperatur beträgt üblicherweise ca. 125° C, was einem Druck von etwa 2,3 bar entspricht. Nach einer Einwirkzeit von ca. 25 min wird der Dampf bis auf einen geringen Restüberdruck abgelassen. Anschließend erfolgt die Trocknung von Kammer und Kondensator durch Evakuierung mittels einer Wasserringpumpe bei einem Druck von etwa 50 mbar sowie die Rückkühlung des Stellplattensystems auf Beladetemperatur.

Erst nach einem Sterilisationsprozeß dieser Art erfolgt die Beladung der Gefriertrocknungskammer mit den Behältern, in denen sich das zu lyophilisierende Produkt befindet. Diese sind ebenfalls steril vorbereitet worden. Auch die Beladung erfolgt von einem Steril-Raum her.

Wird bei den aus den genannten US-Schriften bekannten Gefriertrocknungs-Einrichtungen während des Beladungsprozesses oder im Anschluß an den Gefriertrocknungsprozeß die Kolbenstange eingefahren, um die Höhe der Stellplatten zu verändern oder zum Verschluß der Behälter zusammenzuschieben, dann gelangt ein nicht steriler Abschnitt der Kolbenstange in die Kammer, die nach einem Gefriertrocknungsprozeß zum Beispiel noch unter einem Druck von 10⁻³ mbar stehen kann. In dieser Zeit besteht die Gefahr, daß unerwünschte Kontaminationen insbesondere des Produktes stattfinden.

Der vorliegenden Erfindung liegt die Aufgabe zugrunde, bei Gefriertrocknungseinrichtungen der eingangs genannten Art diese Kontaminationsgefahr zu beseitigen.

Erfindungsgemäß wird diese Aufgabe dadurch gelöst, daß der Kolbenstange eine Kammer zur Sterilisierung des in die Gefriertrocknungskammer einfahrenden Kolbenstangenabschnittes zugeordnet ist, daß die Sterilisationskammer zylindrisch ausgebildet ist, daß sie den in die Gefriertrocknungskammer einfahrenden Kolbenstangenabschnitt unter Bildung eines Ringraumes umgibt und daß sie mit Anschlüssen für eine Vakuumpumpe sowie für die Zuführung von Sterilisations- oder Inertgasen ausgerüstet ist. Wird diese Sterilisationskammer und damit der darin befindliche Kolbenstangenabschnitt in der beschriebenen Weise vor dem eigentlichen Gefriertrocknungsprozeß oder zu einem anderen Zeitpunkt, zum Beispiel während der Prozeßphase "Gefrieren", ebenfalls sterilisiert, dann ist der nach dem Abschluß des Gefriertrocknungsprozesses in die Gefriertrocknungskammer einfahrende Kolbenstangenabschnitt steril. Die Gefahr unerwünschter Kontaminationen während der Stellplattenverstellung besteht nicht mehr.

Weitere Vorteile und Einzelheiten der Erfindung sollen anhand eines in den Figuren 1 und 2 dargestellten Ausführungsbeispieles erläutert werden. Es zeigen:
- Fig. 1: eine Einrichtung zur Gefriertrocknung mit einer sterilisierbaren Kolbenstange zur Verstellung der Stellplatten,
- Fig. 2: die Abdichtung zwischen der Gefriertrocknungskammer und einer Sterilisationskammer für die Kolbenstange.

In der Figur 1 sind die Gefriertrocknungsakmmer 1 und die darin befindlichen, in der Höhe verstellbaren Stellplatten 2 nur schematisch dargestellt. Auf die Darstellung des üblicherweise noch vorhandenen Kondensators wurde verzichtet. Auf der Gefriertrocknungskammer 1 stützt sich über ein Stahlgerüst 3 eine Zylinder-Kolben-Einrichtung (Verschlußeinrichtung) 4 ab, die nur zum Teil dargestellt ist. Der nicht sichtbare Kolben dieser Einrichtung 4 ist mit einer Kolbenstange 5 verbunden, deren freies Ende von oben in die Gefriertrocknungskammer 1 hineinragt und eine Druckplatte 6 trägt. Ein Absenken des Kolbens und damit der Kolbenstange 5 bewirkt ein Zusammenfahren der Stellplatten 2. Dieser Vorgang bildet zum Beispiel den Abschluß eines Gefriertrocknungsprozesses von Produkten, die sich in auf den Stellplatten 2 abgestellten Behältern (Flaschen, Vials) mit aufgesetzten Spezialstopfen befinden. Das Zusammenfahren der Stellplatten 2 bewirkt das Einpressen der Stopfen in die Behälter und damit ein Verschließen der Behälter. Ein Verschluß der Behälter unter Vakuum oder Inertgasatmosphäre ist dadurch möglich.

Um die von der Oberfläche des in die Kammer einfahrenden Abschnittes der Kolbenstange 5 ausgehende Kontaminationsgefahr zu verhindern, ist der Kolbenstange 5 eine separate Sterilisationskammer 7 zugeordnet. Diese besteht aus dem zylindrischen Rohr 8, das die Kolbenstange 5 unter Bildung des Ringraumes 9 umgibt. Den stirnseitigen Abschluß der Ringkammer 9 bilden Flansche 11 und 12, die zur Kolbenstange hin jeweils mittels einer Doppeldichtung 13, 14 abgedichtet sind. Der Abstand von der im Bereich der Verschlußeinrichtung 4 liegenden Abdichtung 11, 13 zur kammerseitigen Abdichtung 12, 14 ist so gewählt, daß der maximal in die Kammer 1 einfahrende Abschnitt der Kolbenstange 5 darin Platz findet. Die kammerseitige Abdichtung 12, 14 ist in Figur 2 nochmals vergrößert dargestellt.

Die zylindrische Wandung der Kammer 9 ist mit zwei Anschlüssen 15 und 16 ausgerüstet, an die die der Durchführung der Sterilisation dienenden Einrichtungen angeschlossen sind. Über den Anschluß 15 erfolgt die Zufuhr von Dampf (Ventil 17), die Abfuhr von Dampf (Ventil 18) und die Zufuhr von steriler Luft oder sterilem Inertgas (Ventil 19). An den Anschluß 16 sind eine Wasserringpumpe 21 (über das Ventil 22) sowie eine Drehschieberpumpe 23 (über das Ventil 24) angeschlossen.

Um den Sterilisationsprozeß automatisch ablaufen lassen zu können, ist die schematisch als Block dargestellte Steuerung 25 vorgesehen. Diese steht mit einem Temperatursensor 26 und mit einem Drucksensor 27 in Verbindung, welche an die zylindrische Wandung 8 der Kammer 9 angeschlossen sind und der Temperatur beziehungsweise dem Druck innerhalb der Kammer 9 entsprechende elektrische Signale liefern. In Abhängigkeit von diesen Signalen und von der gewünschten Dampfeinwirkzeit erfolgt der weiter vorn geschilderte Ablauf des Sterilisationsvorganges automatisch. Dieses kann zu jedem gewünschten Zeitpunkt geschehen, also unabhängig von oder auch gleichzeitig mit der Sterilisation der übrigen Teile der Anlage. Zweckmäßigerweise sind jedoch alle Einrichtungen, die zur Sterilisierung der Kolbenstange 5 und der Gefriertrocknungsanlage selbst erforderlich sind, nur einmal vorgesehen und werden über Steuermittel gezielt eingesetzt.

In Figur 2 ist der kammerseitige Abschluß 12, 14 der Ringkammer 9 vergrößert dargestellt. In die Innenwandung des Flansches 12, der mit einer rohrabschnittförmigen Führung 31 für die Kolbenstange 5 ausgerüstet ist, sind die Ringnuten 32 und 33 vorgesehen, in denen sich die die Doppeldichtung 14 bildenden Dichtringe 34 und 35 befinden. Eine sichere Abdichtung der Kammer 9 von der Gefriertrocknungskammer 1 ist dadurch gewährleistet.

Der rohrabschnittförmige Teil 31 des Flansches 12 ist von zwei ringförmigen Paßstücken 36 und 37 mit Radialbohrungen 38 und 39 umfaßt. Das Paßstück 36 ist mit der Wandung der Kammer 1 verschweißt und sowohl zum Flansch 12 als auch zum Paßstück 37 mit Dichtringen 41, 42 abgedichtet. Die Radialbohrung 38 liegt konzentrisch mit einer Radialbohrung 43 im Flansch 12. Dadurch wird ein Kanal geschaffen, über den der sich zwischen den Dichtringen 32 und 33 befindliche Kolbenstangenabschnitt zugänglich ist. Die Bohrung 42 mündet in einen Ringkanal 45, der die Kolbenstange 5 umgibt. Dadurch ist es möglich, während des Ablaufs des Sterilisationsprozesses auch diesem Bereich der Abdichtung Heißdampf zuzuführen, so daß auch im Bereich der Doppeldichtung 14 eine wirksame Sterilisation stattfindet. Auf diesen Aufwand könnte verzichtet werden, wenn die Kolbenstange 5 während der Sterilisation um die Strecke verfahren, zum Beispiel hin- und herbewegt, würde, die der Höhe der kammerseitigen Abdichtung 12, 14 entspricht.

Das Paßstück 37 ist mit der zylindrischen Wandung 8 der Kammer 9 verschweißt und bildet mit dem rohrabschnittförmigen Teil 31 des Flansches 12 einen Ringraum 44, der die Radialbohrung 39 mit der Sterilisationskammer 9 verbindet. Über den Ringraum 44 und den Kanal 39 erfolgt während des Ablaufs des Sterilisationsvorganges der Abzug von Kondensat.

Bei dem in den Figuren 1 und 2 dargestellten Ausführungsbeispiel ist die Kolbenstange oberhalb der Gefriertrocknungskammer 1 angeordnet. Es ist deshalb zweckmäßig, für eine sorgfältige Sterilisierung der kammerseitigen Abdichtung 12, 14 durch die in Figur 2 dargestellten Maßnahmen zu sorgen und auch in diesem Bereich das sich bildende Kondensat abzuziehen. Wird die Kolbenstange in an sich bekannter Weise von unten in die Gefriertrocknungskammer 1 eingeschoben, dann müssen die Maßnahmen zur Abführung des Kondensats im Bereich der unteren Abdichtung, also im Bereich der der Zylinder-Kolben-Einrichtung benachbarten Abdichtung, vorgesehen sein.

## Patentansprüche

1. Einrichtung zur Gefriertrocknung von in Behältern befindlichen Produkten mit einer Kammer (1), mit mehreren, in der Kammer vertikal verschiebbar angeordneten Stellplatten (2) und mit mindestens einer der Verschiebung der Stellplatten dienenden Kolbenstange (5), deren Betätigungseinrichtung (4) außerhalb der Kammer (1) angeordnet ist, dadurch gekennzeichnet, daß der Kolbenstange (5) eine Kammer (8) zur Sterilisierung des in die Gefriertrocknungskammer (1) einfahrenden Kolbenstangenabschnittes zugeordnet ist, daß die Sterilisationskammer (8) zylindrisch ausgebildet ist, daß sie den in die Gefriertrocknungskammer (1) einfahrenden Kolbenstangenabschnitt (5) unter Bildung eines Ringraumes (9) umgibt und daß sie mit Anschlüssen (15, 16) für eine Vakuumpumpe (21, 23) sowie für die Zuführung von Sterilisationsoder lnertgasen ausgerüstet ist.

2. Einrichtung nach Anspruch 1, dadurch gekennzeichnet, daß der Innenraum (9) der Sterilisationskammer (8) stirnseitig durch Flansche (11, 12) verschlossen ist, die gegenüber der die Flansche durchsetzenden Kolbenstange (5) mittels einer Doppeldichtung (13, 14) abgedichtet ist.

3. Einrichtung nach Anspruch 2, dadurch gekennzeichnet, daß der zwischen der Gefriertrocknungskammer (1) und der Sterilisationskammer (8) befindliche Flansch (12) mit einer rohrabschnittförmigen Führung (31) für die Kolbenstange (5) ausgerüstet ist.

4. Einrichtung nach Anspruch 2 oder 3, dadurch gekennzeichnet, daß die Innenseite des Flansches (12) mit Ringnuten (32, 33) für Ringdichtungen (34, 35) ausgerüstet ist und daß zwischen den Nuten (32, 33) eine dn Flansch (12) durchsetzende Radialbohrung (43) vorgesehen ist.

5. Einrichtung nach Anspruch 4, dadurch gekennzeichnet, daß die Bohrung (43) in einen die Kolbenstange (5) umgebenden Ringkanal (45) mündet.

6. Einrichtung nach einem der vorhergehenden Ansprüche, dadurch gekennzeichnet, daß im Bereich der tiefer gelegenen Abdichtung (12, 14) eine Bohrung (39) zum Abzug von Kondensat vorgesehen ist.

7. Einrichtung nach einem der vorhergehenden Ansprüche, dadurch gekennzeichnet, daß die Sterilisationskammer (8) mit einem Druckfühler (27) und/oder mit einem Temperaturfühler (26) ausgerüstet ist.

## Claims

1. An apparatus for freeze-drying products situated in containers, having a chamber (1) with a plurality of adjustable plates (2) arranged vertically displaceably in the chamber and having at least piston rod (5) which serves to displace the adjustable plates (2) and the actuating means (4) of which is disposed outside the chamber (1), characterized in that a chamber (8) for sterilizing the piston-rod portion which enters into the freeze-drying chamber (1) is associated with the piston rod (5), in that the sterilization chamber (8) is of cylindrical shape, in that it surrounds the piston rod portion (5) which enters into the freeze-drying chamber (1) so as to form an annular chamber (9) and in that it is provided with connections (15, 16) for a vacuum pump (21, 23) and also for supplying sterilising or inert gases.

2. An apparatus according to Claim 1, characterized in that the inner chamber (9) of the sterilisation chamber (8) is closed at the ends by flanges (11, 12), and is sealed with respect to the piston rod (5) passing through the flanges by means of a double seal (13, 14).

3. An apparatus according to Claim 2, characterised in that the flange (12) disposed between the freeze-drying chamber (1) and the sterilization chamber (8) is provided with a guide (31) for the piston rod (5) in the form of a tubular section.

4. An apparatus according to Claim 2 or 3, characterized in that the inside of the flange (12) is provided with annular grooves (32, 33) for annular seals (34, 35), and in that a radial bore (43) passing through the flange (12) is provided between the grooves (32, 33).

5. An apparatus according to Claim 4, characterized in that the bore (43) opens into an annular passage (45) surrounding the piston rod (5).

6. An apparatus according to any one of the preceding Claims, characterized in that a bore (39) for the outlet of condensate is provided in the vicinity of the lower seal (12, 14).

7. An apparatus according to any one of the preceding Claims, characterized in that the sterilization chamber (8) is provided with a pressure sensor (27) and/or with a temperature sensor (26).

## Revendications

1. Installation de lyophilisation de produits se trouvant dans des réservoirs, ayant une chambre (1), plusieurs plaques de positionnement (2) disposées de façon déplaçable verticalement dans la chambre et au moins une tige de piston (5) servant au déplacement des plaques de positionnement et dont le système de commande (4) est disposé en dehors de la chambre (1), caractérisée en ce qu'une chambre de stérilisation (8) de la partie de la tige de piston entrant dans la chambre de lyophilisation (1) est prévue pour la tige de piston (5), en ce que la chambre de stérilisation (8) est conçue de façon cylindrique, en ce qu'elle entoure la partie de la tige de piston (5) entrant dans la chambre de lyophilisation (1) de par la formation d'un espace annulaire (9) et en ce qu'elle est équipée de raccordements (15, 16) pour une pompe à vide (21, 23) ainsi que pour l'alimentation en gaz de stérilisation ou en gaz inertes.

2. Installation selon la revendication 1, caractérisée en ce que l'intérieur (9) de la chambre de stérilisation (8) est fermé sur son côté frontal par des brides (11, 12) qui sont étanchées par rapport à la tige de piston (5) traversant les brides, au moyen d'un joint double (13, 14).

3. Installation selon la revendication 2, caractérisée en ce que la bride (12) qui se trouve entre la chambre de lyophilisation (1) et la chambre de stérilisation (8) est équipée d'une commande du piston (5), en forme de partie de tuyau (31).

4. Installation selon les revendications 2 ou 3, caractérisée en ce que la partie interne de la bride (12) est équipée de rainures annulaires (32, 33), pour des joints annulaires (34, 35) et en ce que, entre les rainures (32, 33), est prévu un perçage radial (43) traversant la bride (12).

5. Installation selon la revendication 4, caractérisée en ce que le perçage (43) aboutit dans un canal de ceinture (45) qui entoure la tige du piston (5).

6. Installation selon l'une des revendications précédentes, caractérisée en ce qu'un perçage (39) est prévu dans la zone du joint placé plus bas (12, 14), pour l'évacuation du condensat.

7. Installation selon l'une des revendications précédentes, caractérisée en ce que la chambre de stérilisation (8) est équipée d'un capteur de pression (27) et/ou d'une sonde de température (26).
